# EUROPÄISCHE PATENTSCHRIFT

(11) **EP 0 765 591 B1**
(45) Veröffentlichungstag und Bekanntmachung des Hinweises auf die Patenterteilung: **25.11.1998**
(21) Anmeldenummer: 95921684.7
(22) Anmeldetag: 13.06.1995
(51) Int. Cl.: H05B 6/02, H05B 6/36

(54) **VORRICHTUNG ZUR INDUKTIVEN QUERFELDERWÄRMUNG VON FLACHEM METALLISCHEM GUT**
DEVICE FOR INDUCTIVE CROSS-FIELD HEATING OF FLAT METALLIC GOODS
DISPOSITIF DE CHAUFFAGE INDUCTIF PAR CHAMP TRANSVERSAL DE PRODUITS METALLIQUES PLATS

(30) Priorität: 15.06.1994 DE 4420553
(43) Veröffentlichungstag der Anmeldung: 02.04.1997
(73) Patentinhaber: Otto Junker GmbH, 52147 Simmerath (DE)
(72) Erfinder: SCHLUCKEBIER, Dieter, D-52152 Simmerath (DE)
(74) Vertreter: König, Werner, Dipl.-Ing.
(86) Internationale Anmeldenummer: DE9500757
(87) Internationale Veröffentlichungsnummer: WO9535013

(56) Entgegenhaltungen:
- DE-B- 1 158 194
- GB-A- 712 066
- US-A- 4 122 321

## Beschreibung

Die Erfindung betrifft eine Vorrichtung zur induktiven Querfelderwärmung von flachem metallischem Gut, z.B. von Bändern und Platten, mit mindestens einem Induktorpaar, das einen Zwischenraum zum Hindurchtreten des Gutes bildet und dessen Induktoren jeweils einen Eisenkern haben, der in Transportrichtung verlaufende, jeweils einen Stromleiter aufnehmende Nuten hat, wobei die Nuten und Leiter der Induktoren eines Induktorpaares jeweils spiegelbildlich gleich verlaufen.

Aus der DE-OS 39 28 629 ist eine Vorrichtung zum induktiven Erwärmen von flachem metallischem Gut bekannt, bei der mehrere für sich schaltbare Leiterschleifen vorgesehen sind, die jeweils zwei Leiterteile haben, wobei jeweils der rechte Leiterteil ebenso weit vom rechten Rand des Induktors entfernt ist wie der linke Leiterteil vom linken Rand des Induktors. Durch Zu- oder Abschalten dieser Leiterschleifen kann die wirksame Breite des Induktors der Gutbreite angepaßt werden. Alle eingeschalteten Leiterschleifen sind gleichzeitig wirksam, ein Takten liegt nicht vor.

Aus der WO 93/11650 ist eine Vorrichtung zur induktiven Erwärmung mit zwei Leitersystemen pro Induktor bekannt. Hierbei erzeugt das eine Leitersystem über die Breite des metallischen Gutes betrachtet einen in etwa sinusförmigen Verlauf der induzierten Stromdichte, wobei die Periode der Breite des Gutes entspricht. Zur Erzielung des gewünschten Verlaufs und damit zur Erreichung der zugehörigen Polbreite ist eine Anzahl von benachbarten Leitern dieses Leitersystems gleichsinnig vom Strom durchflossen. Die Breite der Pole wird durch die gewünschte Übereinstimmung von Periodenlänge und Breite des Gutes durch letztere bestimmt. Dieses erste Leitersystem erzeugt somit einen in etwa sinusförmigen Verlauf der Temperatur im zu erwärmenden Gut. Das zweite Leitersystem erzeugt nun ebenfalls über die Breite des zu erwärmenden Gutes einen sinusförmigen Verlauf der induzierten Stromdichte, allerdings etwa um π/4 gegenüber dem ersten Leitersystem versetzt, so daß durch dieses zweite Leitersystem gerade die Stellen des metallischen Gutes am stärksten erwärmt werden, die zuvor vom ersten Leitersystem minimal erwärmt wurden. Die beiden Leitersysteme sind dazu zeitlich nacheinander schaltbar. Das Arbeiten allein eines Leitersystems würde dabei eine stark unterschiedliche Temperaturverteilung zur Folge haben und nicht akzeptiert werden können.

Der Nachteil dieser Anordnung besteht darin, daß die durch den Induktor vorgegebene sinusförmige Verteilung der induzierten Stromdichte nur zu einer bestimmten Breite des zu erwärmenden metallischen Gutes paßt. Desweiteren müssen bei dieser Vorrichtung aufwendige Maßnahmen zur Vermeidung einer Randüberhitzung im metallischen Gut betrieben werden.

Es ist nun Aufgabe der vorliegenden Erfindung, eine Vorrichtung der eingangs erwähnten Art anzugeben, womit im zu erwärmenden metallischen Gut ein möglichst gleichmäßiger Temperaturverlauf erreicht und eine Randüberhitzung vermieden wird.

Bei einer Vorrichtung der eingangs erwähnten Art wird die Lösung dieser Aufgabe dadurch erreicht, daß die Leiter eines Induktors jeweils zwei für sich schaltbare Leitersysteme bilden, wobei jedes Leitersystem in Transportrichtung verlaufende Leiterabschnitte besitzt, deren Mittelungsgeraden symmetrisch zu einer parallel zur Transportrichtung verlaufenden, induktormittigen Achse angeordnet sind, daß die einzelnen, von den Leitersystemen gebildeten Pole maximal von zwei Leitern gebildet sind und daß zwischen benachbarten, von dem einen Leitersystem gebildeten Polen jeweils ein von dem anderen Leitersystem gebildeter Pol angeordnet ist.

Da maximal zwei Leiter einen Pol bilden, können die Pole schmal gestalten werden, so daß schon dadurch die Temperaturverteilung über die Breite des metallischen Gutes betrachtet eine recht hohe Gleichmäßigkeit aufweist. Das zweite Leitersystem liegt mit seinen Polen nun zwischen den Polen des ersten Leitersystems und erzeugt zeitversetzt gerade an den Stellen eine maximale Dichte der induzierten Wirbelströme, an denen das erste Leitersystem eine minimale Dichte erzeugte. Somit kommt es zu einer Glättung des Temperaturverlaufes. Die beiden Leitersysteme werden zeitlich nacheinander geschaltet, da bei gleichzeitiger Beaufschlagung mit Strom aufgrund der dann geringen Abstände zwischen zwei benachbarten, gleichzeitig von Strom durchflossenen Leitern der Wirkungsgrad des Induktors verringert würde. Das Nacheinanderschalten der beiden Leitersysteme bewirkt also quasi ohne Verlust im Wirkungsgrad des Induktors eine Verdoppelung der Dichte der Induktorleitungen.

Da der Induktor zu einer in Transportrichtung weisenden induktormittigen Achse im wesentlichen symmetrisch aufgebaut ist, können auch bei variierenden Breiten des zu erwärmenden Gutes die Bedingungen an den Rändern des zu erwärmenden Gutes auf beiden Seiten gleich gehalten werden. Die geforderte Symmetrie bezieht sich bei einem nicht geradlinigen Verlauf der Leiter auf Mittelungsgeraden der Leiterabschnitte, die in Transportrichtung gesehen von einem zum anderen Ende des Induktors verlaufen.

Da aufgrund der Symmetrie die Verhältnisse an beiden Rändern des metallischen Gutes übereinstimmen, kann auf diese Ränder, z.B. zur Vermeidung von Randüberhitzungen, gleichermaßen eingewirkt werden. Z.B. kann, da beide Leitersysteme für sich schaltbar sind, speziell das Leitersystem, das gerade auf diese Randbereiche einwirkt, im zeitlichen Mittel mit einer geringeren Leistung beaufschlagt werden.

Die erfindungsgemäße Vorrichtung kann auch so ausgebildet sein, daß die einzelnen von dem einen Leitersystem gebildeten Pole jeweils von zwei Leitern und die von dem anderen Leitersystem gebildeten Pole jeweils von einem Leiter gebildet sind.

Hierdurch wird aufgrund der erhöhten Polbreite der Wirkungsgrad des einen Leitersystems erhöht.

Desweiteren kann die erfindungsgemäße Vorrichtung so ausgebildet sein, daß die Nuten und Leiter der Induktoren geradlinig, zickzack- oder wellenförmig verlaufen.

Weiterhin kann die erfindungsgemäße Vorrichtung so ausgestaltet sein, daß die Kerne von Induktoren in Transportrichtung in Kernabschnitte unterteilt sind.

Hierdurch erleichtert sich die Herstellung ausgedehnter Induktoren besonders dann, wenn einzelne Induktorabschnitte einen zueinander unterschiedlichen Aufbau, z.B. im Verlauf der Nuten haben.

Schließlich kann die erfindungsgemäße Vorrichtung auch so ausgebildet sein, daß die Induktoren und das zu erwärmende Gut induktormittig relativ zueinander ausrichtbar sind.

Bei einer solchen Ausrichtung kann von einem Temperaturprofil des zu erwärmenden Gutes ausgegangen werden und an beiden Rändern dieses Gutes eine gleiche Temperaturverteilung eingestellt werden. Hierdurch kann das metallische Gut stets so zum Induktor ausgerichtet werden, daß die Leitersysteme symmetrisch zur Mitte des metallischen Gutes verlaufen. Dies ist eine Voraussetzung für die gleichmäßige Wärmebehandlung beider Ränder des metallischen Gutes.

Die Vorrichtung kann so betrieben werden, daß die beiden Leitersysteme nacheinander an dieselbe Stromquelle angeschlossen werden.

Sie kann auch so betrieben werden, daß die beiden Leitersysteme nacheinander an separate Stromquellen angeschlossen werden.

Hierdurch ist es möglich, die verschiedenen Leitersysteme mit unterschiedlichen Frequenzen zu beaufschlagen. Somit könnte also zur Vermeidung von Randüberhitzungen dem Leitersystem, das stärker auf die Ränder des metallischen Gutes wirkt, über die Frequenz eine geringere Leistung zugeführt werden.

Die Vorrichtung kann weiterhin auch so betrieben werden, daß die beiden Leitersysteme über ungleiche Zeitdauern an die jeweilige Stromquelle angeschlossen werden.

Hierdurch kann auch bei identischen Frequenzen im zeitlichen Mittel gesehen den unterschiedlichen Leitersystem eine unterschiedliche Leistung zugeführt werden. Dazu muß das Leitersystem mit geringerem Leistungsbedarf für kürzere Zeitdauern an die Stromquelle angeschlossen werden als das andere Leitersystem.

Schließlich kann die Vorrichtung so betrieben werden, daß die beiden Leitersysteme mit zeitlichem Abstand an die jeweilige Stromquelle angeschlossen werden.

Im folgenden werden Ausführungsformen der erfindungsgemäßen Vorrichtung anhand von Figuren erläutert.

Es zeigt
- Fig. 1:: in schematischer Darstellung die Aufsicht auf einen erfindungsgemäßen Induktor, wobei beide Leitersysteme jeweils einen Leiter pro Pol aufweisen, und
- Fig. 2:: eine Darstellung gemäß Fig. 1, wobei ein Leitersystem zwei Leiter pro Pol und das andere Leitersystem einen Leiter pro Pol aufweist.

In Fig. 1 ist ein Induktor 1 und gestrichelt das zu erwärmende Gut 2,3 in zwei verschiedenen Breiten dargestellt. Der Induktor 1 hat einen Kern, der in vier Kernabschnitte 4,5,6,7 aufgeteilt ist. Diese Kernabschnitte 4,5,6,7 haben Nuten 8, die in abwechselnder Ausrichtung zu der durch den Pfeil angedeuteten Transportrichtung des metallischen Gutes 2,3 geneigt sind. In der Ausführungsform verlaufen sie zickzackförmig. In diesen Nuten 8 sind Leiter 9,10 des Induktors 1 angeordnet, die folglich ebenfalls zickzackförmig verlaufen.

Der Leiter 9 hat eigene Stromanschlüsse 11,12 und Leiter 10 hat ebenso eigene Stromanschlüsse 13,14, so daß zwei voneinander unabhängige Leitersysteme gebildet werden.

Betrachtet man zwei von einem zum anderen Ende des Induktors 1 verlaufende, benachbarte Leiterabschnitte eines Leitersystemes, z.B. die Leiterabschnitte 15,16 des Leiters 9, so sind diese durch entgegengesetzte Stromrichtungen gekennzeichnet. Somit bildet jeder der leiterabschnitte 15, 16 eines Leitersystems einen Pol des Induktors 1.

Benutzt man zur Erwärmung des metallischen Gutes 2,3 nur eines der Leitersysteme, z.B. das des Leiters 9, so ergäbe sich schon aufgrund der schmalen Pole und auch aufgrund der Zickzackführung des Leiters 9 eine recht gleichmäßige Erwärmung des metallischen Gutes 2,3. Da aber das die Wirbelströme induzierende Magnetfeld zwischen den Polen maximal ist, ergibt sich auch an diesen Stellen eine maximale Erwärmung des metallischen Gutes 2,3, so daß über die Breite des metallischen Gutes 2,3 gesehen ein leicht periodischer Temperaturverlauf entsteht.

Zur weiteren Verbesserung dieses Temperaturverlaufes wird daher das zweite Leitungssystem mit dem Leiter 10 eingesetzt, dessen Leiterabschnitte, wie in Fig. 1 beispielhaft an den Leiterabschnitten 17,18 zu sehen, zwischen den Polen des anderen Leiters 9 verlaufen. Durch diese geometrische Anordnung der Leiter 9,10 tritt die maximale Erwärmung des metallischen Gutes 2,3 durch den einen Leiter 9 gerade in den Bereichen des metallischen Gutes 2,3 auf, in denen der andere Leiter 10 ein Temperaturminimum erzeugt hat.

Damit die beiden Leitersysteme sich nicht gegenseitig in ihren Wirkungen negativ beeinflussen, werden sie taktweise in zeitlicher Aufeinanderfolge an ihre jeweilige, hier nicht dargestellte Stromquelle angeschlossen. Durch diese Maßnahme wird die Polbreite des Induktors 1 quasi halbiert, ohne daß dadurch der Wirkungsgrad erniedrigt würde.

Da die beiden Leitersysteme mit ihren Leitern 9,10 getrennt voneinander schaltbar sind, können ihnen jeweils im zeitlichen Mittel unterschiedliche Leistungen zugeführt werden. Dies kann z.B. dadurch geschehen, daß die Zeitdauer der Strombeaufschlagung des einen Leitersystems gegenüber der des anderen Leitersystems verkürzt wird. Es ist aber auch möglich, die Leitersysteme an zwei verschiedene, hier nicht dargestellte Umrichter anzuschließen und mit unterschiedlichen Frequenzen zu speisen.

Die Beaufschlagung der verschiedenen Leitersysteme mit im zeitlichen Mittel unterschiedlichen Leistungen kann insbesondere zur Vermeidung von Randüberhitzungen am metallischen Gut 2,3 nützlich sein. Wegen der räumlichen Begrenzung des metallischen Gutes 2,3 kommt es an seinem Rand zu erhöhten Wirbelstromdichten, wodurch hier eine Temperaturüberhöhung entstehen kann. Somit ist es sinnvoll, das Leitersystem, das hauptsächlich auf den Rand des metallischen Gutes 2,3 wirkt, mit einer im zeitlichen Mittel geringeren Leistung zu beaufschlagen. Hierfür ist es wichtig, daß ein bestimmtes Leitersystem, z.B. das des Leiters 9, an dem einen Rand des metallischen Gutes 2,3 auf die gleiche Weise einwirkt wie an dem gegenüberliegenden Rand, d.h. daß die Anordnung der Induktorleiter 9,10 im wesentlichen symmetrisch zur Mittelachse des metallischen Gutes 2,3 ist. Bei nicht geradlinigem Verlauf der Leiter 9,10 gilt diese Symmetrieanforderung für die Mittelungsgeraden der vom einen bis zum anderen Ende des Induktors verlaufenden Leiterabschnitte. Eine solche Mittelungsgerade 19 ist in Fig. 1 für den Leiterabschnitt 20 des Leiters 9 dargestellt. Diese symmetrieanforderung, die sich nicht nur auf die Randbereiche des Induktors 1 bezieht, ist besonders vorteilhaft, wenn der Induktor 1, wie in Fig. 1 dargestellt, zur Erwärmung von metallischem Gut 2,3 unterschiedlicher Breite dient.

Fig. 2 zeigt einen Induktor 21 dessen Kern wie im zuvor beschriebenen Induktor 1 in vier Abschnitte 22,23,24,25 aufgeteilt ist, und in denen ebenfalls Nuten 26 geneigt zu der durch den Pfeil angedeuteten Transportrichtung des zu erwärmenden Gutes 27 verlaufen. Auch hier existieren zwei voneinander unabhängige Leitersysteme mit den Leitern 28,29. Im Unterschied zum zuvor beschriebenen Induktor 1 hat hier aber ein Leitersystem, das des Leiters 29, zwei Leiterabschnitte pro Pol, d.h. zwei direkt benachbarte Leiterabschnitte, deren Stromrichtung identisch ist. Zwischen den Polen dieses Leiters 29 verlaufen die aus einem einzigen Leiterabschnitt bestehenden Pole des Leiters 28.

### Bezugszeichenliste

- 1.: Induktor
- 2.: zu erwärmendes Gut
- 3.: zu erwärmendes Gut
- 4.: Kernabschnitt
- 5.: Kernabschnitt
- 6.: Kernabschnitt
- 7.: Kernabschnitt
- 8.: Nut
- 9.: Leiter
- 10.: Leiter
- 11.: Stromanschluß
- 12.: Stromanschluß
- 13.: Stromanschluß
- 14.: Stromanschluß
- 15.: Leiterabschnitt
- 16.: Leiterabschnitt
- 17.: Leiterabschnitt
- 18.: Leiterabschnitt
- 19.: Mittelungsgerade
- 20.: Leiterabschnitt
- 21.: Induktor
- 22.: Kernabschnitt
- 23.: Kernabschnitt
- 24.: Kernabschnitt
- 25.: Kernabschnitt
- 26.: Nut
- 27.: zu erwärmendes Gut
- 28.: Leiter
- 29.: Leiter

## Patentansprüche

1. Vorrichtung zur induktiven Querfelderwärmung von flachem metallischem Gut (2,3;27), z.B. von Bändern und Platten, mit mindestens einem Induktorpaar, das einen Zwischenraum zum Hindurchtreten des Gutes (2,3;27) bildet und dessen Induktoren (1;21) jeweils einen Eisenkern (4-7;22-25) haben, der in Transportrichtung verlaufende, jeweils einen Stromleiter (9,10:28,29) aufnehmende Nuten (8;26) hat, wobei die Nuten (8;26) und Leiter (9,10;28,29) der Induktoren (1;21) eines Induktorpaares jeweils spiegelbildlich gleich verlaufen, dadurch gekennzeichnet, daß die Leiter (9,10;28,29) eines Induktors (1;21) jeweils zwei für sich schaltbare Leitersysteme bilden, wobei jedes Leitersystem in Transportrichtung verlaufende Leiterabschnitte (15-18;20) besitzt, deren Mittelungsgeraden (19) symmetrisch zu einer parallel zur Transportrichtung verlaufenden, induktormittigen Achse angeordnet sind, daß die einzelnen, von den Leitersystemen gebildeten Pole maximal von zwei Leitern (9,10;28,29) gebildet sind und daß zwischen benachbarten von dem einen Leitersystem gebildeten Polen jeweils ein von dem anderen Leitersystem gebildeten Pol angeordnet ist.

2. Vorrichtung nach Anspruch 1, dadurch gekennzeichnet, daß die einzelnen von dem einen Leitersystem gebildeten Pole jeweils von zwei Leitern (29) und die von dem anderen Leitersystem gebildeten Pole jeweils von einem Leiter (28) gebildet sind.

3. Vorrichtung nach Anspruch 1 oder 2, dadurch gekennzeichnet, daß die Nuten (8;26) und Leiter (9,10;28,29) der Induktoren (1;21) geradlinig, zickzack- oder wellenförmig verlaufen.

4. Vorrichtung nach einem der vorhergehenden Ansprüche, dadurch gekennzeichnet, daß die Kerne der Induktoren in Transportrichtung in Kernabschnitte (4-7;22-25) unterteilt sind.

5. Vorrichtung nach einem der vorhergehenden Ansprüche, dadurch gekennzeichnet, daß die Induktoren (1;21) und das zu erwärmende Gut (2,3;27) induktormittig relativ zueinander ausrichtbar sind.

## Claims

1. Device for inductive cross-field heating of flat metallic material (2, 3; 27), for example strips and plates, having at least one pair of inductors which form a gap for the material (2, 3; 27) to pass through and whose inductors (1; 21) each have an iron core (4-7; 22-25) which has grooves (8; 26) running in the transport direction and each receiving a lead (9, 10; 28, 29), the grooves (8; 26) and leads (9, 10; 28, 29) of the inductors (1; 21) of a pair of inductors each being mirror symmetrical, characterized in that the leads (9, 10; 28, 29) of one inductor (1; 21) each form two independently switchable lead systems, each lead system having lead sections (15-18; 20) which extend in the transport direction and whose centre lines (19) are arranged symmetrically to a centre axis of the inductor extending parallel to the transport direction, in that the individual poles formed by the lead systems are formed by a maximum of two leads (9, 10; 28, 29), and in that a pole formed by one lead system is arranged in each case between adjacent poles formed by the other lead system.

2. Device according to Claim 1, characterized in that the individual poles formed by one lead system are each formed by two leads (29), and the poles formed by the other lead system are each formed by one lead (28).

3. Device according to Claim 1 or 2, characterized in that the grooves (8; 26) and leads (9, 10; 28, 29) of the inductors (1; 21) extend in a straight line or in a zigzag or undulating manner.

4. Device according to any of the preceding claims, characterized in that the cores of the inductors are divided into core sections (4-7; 22-25) in the transport direction.

5. Device according to any of the preceding claims, characterized in that the inductors (1; 21) and the material (2, 3; 27) to be heated can be aligned relative to one another in the centre of the inductor.

## Revendications

1. Dispositif de chauffage inductif par champ transversal d'un produit métallique plat (2, 3; 27), par exemple de bandes et de tôles, avec au moins une paire d'inducteurs, qui forment un intervalle pour le passage du produit (2, 3; 27) et dont les inducteurs (1; 21) possèdent chacun un noyau de fer (4-7; 22-25), qui présente des encoches (8; 26) contenant chacune un conducteur de courant (9, 10; 28, 29), orientées dans le sens du transport, les encoches (8; 26) et les conducteurs (9, 10; 28, 29) des inducteurs (1; 21) d'une paire d'inducteurs étant disposés de façon parfaitement symétrique, caractérisé en ce que les conducteurs (9, 10; 28, 29) d'un inducteur (1; 21) forment chacun deux systèmes de conducteurs commutables en eux-mêmes, où chaque système de conducteurs possède des tronçons de conducteur (15-18; 20) orientés dans le sens du transport, dont les droites moyennes (19) sont disposées symétriquement par rapport à un axe central de l'inducteur, orienté parallèlement au sens du transport, en ce que les divers pôles formés par les systèmes de conducteurs sont formés au maximum par deux conducteurs (9, 10; 28, 29) et en ce qu'entre des pôles voisins formés par le premier système de conducteurs est disposé un pôle formé par l'autre système de conducteurs.

2. Dispositif suivant la revendication 1, caractérisé en ce que les divers pôles formés par un premier système de conducteurs sont chacun formés par deux conducteurs (29) et en ce que les pôles formés par l'autre système de conducteurs sont formés par un seul conducteur (28).

3. Dispositif suivant la revendication 1 ou 2, caractérisé en ce que les encoches (8; 26) et les conducteurs (9, 10; 28, 29) des inducteurs (1; 21) sont rectilignes, en zig-zag ou de forme ondulée.

4. Dispositif suivant l'une quelconque des revendications précédentes, caractérisé en ce que les noyaux des inducteurs sont divisés en tronçons de noyau (4-7; 22-25) dans le sens du transport.

5. Dispositif suivant l'une quelconque des revendications précédentes, caractérisé en ce que les inducteurs (1; 21) et le produit à chauffer (2, 3; 27) peuvent être alignés l'un par rapport à l'autre au milieu de l'inducteur.
